# EUROPÄISCHE PATENTSCHRIFT

(11) **EP 4 558 289 B1**
(45) Veröffentlichungstag und Bekanntmachung des Hinweises auf die Patenterteilung: **04.02.2026**
(21) Anmeldenummer: 23735677.9
(22) Anmeldetag: 27.06.2023
(51) Int. Cl.: B08B 3/10, B08B 9/032

(54) **VERFAHREN ZUM REINIGEN VON WANDABSCHNITTEN FLÜSSIGKEITSFÜHRENDER BEREICHE EINER ANLAGE SOWIE EINE ANLAGE**
METHOD FOR CLEANING WALL SECTIONS OF LIQUID-CARRYING REGIONS OF AN INSTALLATION, AND AN INSTALLATION
PROCÉDÉ DE NETTOYAGE DE SECTIONS DE PAROI DE ZONES DE TRANSPORT DE LIQUIDE D'UNE INSTALLATION, ET INSTALLATION

(30) Priorität: 19.07.2022 DE 102022118068
(43) Veröffentlichungstag der Anmeldung: 28.05.2025
(73) Patentinhaber: Syntegon Technology GmbH, 70372 Stuttgart (DE)
(72) Erfinder: EISENSCHMID, Ralph, 71672 Marbach am Neckar (DE)
(74) Vertreter: Novagraaf Group
(86) Internationale Anmeldenummer: PCT/EP2023/067358
(87) Internationale Veröffentlichungsnummer: WO 2024/017575

(56) Entgegenhaltungen:
- EP-A1- 1 484 068
- WO-A1-2022/106886
- JP-A- H1 010 509
- KR-A- 20050 043 041
- US-A1- 2012 060 868

## Beschreibung

Die vorliegende Erfindung betrifft ein Verfahren zum Reinigen von Wandabschnitten flüssigkeitsführender Bereiche einer Anlage. Außerdem wird eine Anlage mit flüssigkeitsführenden Bereichen, die zu reinigende Wandabschnitte aufweisen, beschrieben. Die flüssigkeitsführenden Bereiche sind beispielsweise Rohrleitungen und/oder Armaturen der Anlage. Weiter wird ein Verfahren zum Reinigen von Gegenständen beschrieben.

Die Reinigung von Wandabschnitten schwer zugänglicher flüssigkeitsführender Bereiche ist seit jeher herausfordernd. Bekannt ist die Anwendung aggressiver Reinigungsmittel, welche in der Lage sind auch anhaftende schwer lösliche Verschmutzungen zumindest weitgehend zu entfernen. Aus der Praxis bekannt ist es außerdem, flüssigkeitsführende Bereiche mittels sogenannter Rohrmolche zu reinigen. Rohrmolche sind schwammartige Gebilde oder stopfenähnliche Körper mit umlaufenden Reinigungsdichtungen. Rohrmolche werden durch die flüssigkeitsführenden Bereiche geschoben, um die zu reinigenden Wandabschnitte der Bereiche abzuschrubben. Der Nachteil von Rohrmolchen ist, dass die Reinigung im Wesentlichen auf solche flüssigkeitsführenden Bereiche beschränkt ist, die einen konstanten Querschnitt aufweisen. Eine Reinigung beispielsweise von Armaturen ist mittels Rohrmolchen höchstens eingeschränkt möglich.

Aus der EP 1 484 068 A1 ist eine Vorrichtung zur Reinigung von Wandabschnitten eines Behälters sowie ein Verfahren zum Betreiben dieser gemäß der Präambel von Anspruch 1 bekannt,
wobei der Behälter mit einer Flüssigkeit gespeist wird und in der Flüssigkeit Druckschwankungen hervorgerufen werden, die Kavitation herbeiführen und darüber die Reinigung herbeiführen.

Auch bei anderen allgemeinen Gegenständen liegen oft schwer zugängliche Bereiche vor, die einer mechanischen Reinigung nicht zugänglich sind. Oft ist hier auch der Einsatz aggressiver Reinigungsmedien nicht möglich oder nicht erwünscht.

Der vorliegenden Erfindung liegt die Aufgabe zugrunde, eine Möglichkeit zur schnellen und effizienten Reinigung von Wandabschnitten flüssigkeitsführender Bereiche einer Anlage bereitzustellen.

### Offenbarung der Erfindung

Die der Erfindung zugrunde liegende Aufgabe wird durch ein Verfahren mit den Merkmalen des Anspruchs 1 gelöst.

Erfindungsgemäß ist beim Verfahren nach Anspruch 1 vorgesehen, dass wenigstens ein zu reinigender flüssigkeitsführender Bereich, der als Rohrleitung oder Armatur ausgebildet ist, der Anlage mit einer Reinigungsflüssigkeit befüllt wird. Ein zu reinigender Wandabschnitt des Bereichs steht dann mit der eingefüllten Reinigungsflüssigkeit in Berührkontakt. Zudem ist ein Druckmodulationsraum vorgesehen. Der mit Reinigungsflüssigkeit befüllte zu reinigende Bereich steht mit dem Druckmodulationsraum in fluidischer Verbindung. Dem Befüllen mit Reinigungsflüssigkeit nachfolgend wird der Druck in dem Druckmodulationsraum abgesenkt. Konkrete Ausführungen zur Absenkung des Drucks werden nachfolgend noch anhand von möglichen Beispielen näher erläutert. Durch das Absenken des Drucks im Druckmodulationsraum senkt sich aufgrund der fluidischen Verbindung mit der Reinigungsflüssigkeit auch der Druck der Reinigungsflüssigkeit ab. Dies hat zur Folge, dass Gasblasen in der Reinigungsflüssigkeit entstehen. Durch die Gasblasen wird der mit der Reinigungsflüssigkeit in Berührkontakt stehende Wandabschnitt gereinigt. Die Gasblasen haften dabei an Verschmutzungen des Wandabschnitts an und heben die Verschmutzungen von dem Wandabschnitt ab. Zudem können sich die Gasblasen auch zwischen dem Wandabschnitt und den Verschmutzungen bilden und die Verschmutzungen von dem Wandabschnitt abstoßen.

Die Bildung der Gasblasen, kann durch Verdampfen der Reinigungsflüssigkeit erfolgen (bedingt durch Druckabsenkung), was auch als Spontansieden bezeichnet wird, und/oder durch das Ausgasen einer Substanz, die in der Reinigungsflüssigkeit gelöst ist. Hierzu können bspw. leicht lösliche Gase wie CO2 oder NH3 in Wasser als Reinigungsflüssigkeit gelöst sein. Ein Beispiel einer organischen Reinigungsflüssigkeit mit einer gelösten Komponente, die ausgasen kann, ist bspw.

Propan gelöst in Heptan (bzw. in Reinigungsbenzin). Auch andere flüchtige Substanzen können in einem einer organischen Reinigungsflüssigkeit gelöst verwendet werden.

Die Gase bzw. die später ausgasenden Substanzen werden unter Druck bspw. mit einem Injektor direkt in die Reinigungsflüssigkeit eingebracht und lösen sich dabei in dieser.

Je kälter die Reinigungsflüssigkeit, desto besser lösen sich die zu lösenden Substanzen (die späterausgasenden Gase). Die Substanzen werden durch plötzliche Druckabsenkung ausgetrieben (ausperlen, Blasenbildung) und gasen aus der Flüssigphase aus. Dieses Ausgasen kann noch durch vorheriges und/oder paralleles Erwärmen der gesättigten oder teilgesättigten Reinigungsflüssigkeit (= Übersättigung) unterstützt werden. Dabei wird der Druck soweit abgesenkt (ggf. bei überlagerter Erhöhung der Temperatur), dass die Reinigungsflüssigkeit übersättigt ist und die gelöste Substanz ausgast.

Nach der Entspannung (also nach dem Ausgasen) können die Gase bspw. über einen Verdichter wieder der ggf. wieder-abgekühlten Reinigungsflüssigkeit per Injektor zugeführt und gelöst werden oder sie können, ähnlich wie beim Quenchen, durch Einsprühen von eiskalter Reinigungsflüssigkeit in den Druckmodulationsraum wieder gelöst und in die Anlage zurückgepumpt werden kann.

Vorzugsweise wird der Druck im Druckmodulationsraum schlagartig abgesenkt. Hierdurch kann eine effektive Bildung der Gasblasen erreicht werden, was mit einer gründlichen Reinigung des Wandabschnitts einhergeht.

Insbesondere weist das erfindungsgemäße Verfahren den Vorteil auf, dass selbst schwer zugängliche Abschnitte wie beispielsweise Ritzen des Wandabschnitts effektiv gereinigt werden können. Die Entstehung der Gasblasen findet sogar bevorzugt in Ritzen sowie an verschmutzten rauen Oberflächen statt.

Die Anlage ist vorzugsweise eine verfahrenstechnische, chemische, lebensmitteltechnische oder pharmazeutische Anlage (eine Anlage kann eine verfahrenstechnische und chemische Anlage sein). Eine verfahrenstechnische Anlage im Sinne der vorliegenden Offenbarung ist jegliche Anlage in der prozesstechnische Schritte ausgeführt werden (hierunter fallen chemische Reaktionen, physikalische Prozessschritte, bspw. physikalische Trennverfahren, thermische Trennverfahren bspw. Destillation, Mischprozesse, Homogenisierungsprozesse). In einer chemischen Anlage werden im vorliegenden Sinn typischerweise chemische Reaktionen durchgeführt. In einer pharmazeutischen Anlage werden pharmazeutische Wirkstoffe verarbeitet. In einer lebensmitteltechnischen Anlage werden Lebensmittel oder deren Inhaltsstoffe oder Zutaten verarbeitet, bspw. abgepackt, wärmebehandelt oder ähnliches. Bei derartigen Anlagen ist eine gründliche Reinigung besonders ausschlaggebend, damit mittels der Anlage die zu verarbeitenden Substanzen bspw. chemische Erzeugnisse beziehungsweise pharmazeutische Erzeugnisse mit einer hohen Reinheit hergestellt werden können. Insbesondere kollabiert oder implodiert jedenfalls ein Teil der Gasblasen nach deren Bildung wieder. Durch die Implosion bzw. den schlagartigen Kollaps der Gasblasen bilden sich

Reinigungsflüssigkeitsstrahlen, welche die Reinigung des Wandabschnitts unterstützen. Die Bildung und das schlagartige Kollabieren der Gasblasen werden auch als Kavitation bezeichnet. Hierdurch können auch hartnäckige Verschmutzungen entfernt werden, da beim Auftreten von Kavitation Flüssigkeitsstrahlen mit hoher Geschwindigkeit beim Kollaps der Blasen auftreten.

Der Druckmodulationsraum ist erfindungsgemäß jedenfalls teilweise in einer unabhängig von der Anlage handhabbaren Reinigungsvorrichtung bereitgestellt. Dies hat den Vorteil, dass zur Durchführung des Verfahrens in einer Anlage höchstens geringfügige konstruktive Änderungen an der Anlage selbst vorgenommen werden müssen. Die Reinigungsvorrichtung kann mit einer Vielzahl unterschiedlicher Anlagen kombiniert werden, um das Verfahren dann in den Anlagen durchzuführen. Zur Durchführung des Verfahrens wird der Druckmodulationsraum der Reinigungsvorrichtung lösbar beziehungsweise reversibel mit dem zu reinigenden Bereich fluidisch verbunden. Vorzugsweise wird zunächst der zu reinigende Bereich mit der Reinigungsflüssigkeit befüllt. Erst anschließend wird der Druckmodulationsraum mit dem zu reinigenden Bereich fluidisch verbunden. Alternativ dazu wird vorzugsweise zunächst der Druckmodulationsraum mit dem zu reinigenden Bereich fluidisch verbunden. Erst anschließend wird dann der zu reinigende Bereich mit der Reinigungsflüssigkeit befüllt.

Bspw. kann vorgesehen sein, dass der zu reinigende Bereich fluidisch vom Rest der Anlage getrennt wird, so dass der Druck über den Druckmodulationsraum einfach veränderbar ist.

Vorzugsweise ist der Druckmodulationsraum vor dem Absenken des Drucks jedenfalls teilweise mit Gas befüllt. Ist der Druckmodulationsraum vor dem Absenken des Drucks mit Gas befüllt, so kann der Druck beziehungsweise Gasdruck in dem Druckmodulationsraum vor dem Absenken des Drucks präzise eingestellt werden. Zudem kann eine besonders schlagartige Absenkung des Drucks in dem Druckmodulationsraum realisiert werden.

Vorzugsweise übersteigt der Druck im Druckmodulationsraum vor dem Absenken den Umgebungsdruck. Übersteigt der Druck im Druckmodulationsraum den Umgebungsdruck, so kann eine starke Absenkung des Drucks im Druckmodulationsraum realisiert werden, also eine Absenkung von einem hohen Druckniveau auf ein tieferes Druckniveau, das sich stark vom hohen Druckniveau unterscheidet, bspw. kann eine Absenkung um 10 bar einfach realisiert werden. Dies geht mit einer effektiven Bildung von Gasblasen sowie einer gründlichen Reinigung des Wandabschnitts einher. Vorzugsweise wird bei dieser Ausführungsform des Verfahrens zunächst der Druckmodulationsraum gegenüber der Umgebung fluidisch abgeschlossen. Anschließend wird der Druck im Druckmodulationsraum auf einen den Umgebungsdruck übersteigenden Druckwert erhöht. Erst dann wird der Druck im Druckmodulationsraum abgesenkt.

Gemäß einer bevorzugten Ausführungsform ist vorgesehen, dass der Druck im Druckmodulationsraum durch Ablassen von im Druckmodulationsraum befindlichen Gas aus dem Druckmodulationsraum abgesenkt wird. Hierdurch kann eine besonders schnelle Verringerung des Drucks im Druckmodulationsraum erreicht werden, was mit einer effektiven Bildung von Gasblasen einhergeht. Vorzugsweise wird das Gas in die Umgebung abgelassen. Diese Ausführungsform des Verfahrens ist konstruktiv einfach zu realisieren. Zweckmäßigerweise wird dabei der Druck im Druckmodulationsraum vor dem Ablassen derart erhöht, dass er den Umgebungsdruck übersteigt. Beispielsweise wird das Gas durch Öffnen wenigstens eines zwischen dem Druckmodulationsraum und der Umgebung wirkenden Ablassventils aus dem Druckmodulationsraum abgelassen. Alternativ wird das Gas vorzugsweise in einen gegenüber der Umgebung abgeschlossenen Ablassraum abgelassen. Dies hat den Vorteil, dass in dem Verfahren auch solche Substanzen eingesetzt werden können, die nicht in die Umgebung gelangen sollen. Insbesondere liegt vor dem Ablassen des Gases in den Ablassraum ein Unterdruck im Ablassraum vor. Ein Unterdruck ist ein den Umgebungsdruck unterschreitender Druck. Vorzugsweise wird der Unterdruck in dem Ablassraum durch eine Pumpe erzeugt. Alternativ oder zusätzlich wird der Druck im Druckmodulationsraum vor dem Ablassen des Gases in den Ablassraum erhöht.

Vorzugsweise wird die Reinigungsflüssigkeit nach dem Befüllen des zu reinigenden Bereichs erwärmt. Durch das Erwärmen der Reinigungsflüssigkeit kann eine ausgeprägte Erhöhung des Drucks im Druckmodulationsraum realisiert werden. Zweckmäßigerweise wird der Druckmodulationsraum hierzu jedenfalls zeitweise gegenüber der Umgebung fluidisch abgeschlossen. Vorzugsweise wird die Reinigungsflüssigkeit auf eine Temperatur erwärmt, die größer ist als die Siedetemperatur der Reinigungsflüssigkeit bei Umgebungsdruck. Der Druckmodulationsraum wird dann mit dampfförmiger Reinigungsflüssigkeit angereichert. Wird die Reinigungsflüssigkeit auf eine derart hohe Temperatur erwärmt, so ist die Entstehung der Gasblasen beim Absenken des Drucks im Druckmodulationsraum besonders ausgeprägt. Insbesondere kommt es beim Absenken des Drucks im Druckmodulationsraum zum Spontansieden der Reinigungsflüssigkeit, was ein heftiges Aufsprudeln der Reinigungsflüssigkeit bewirken kann. Das Erwärmen der Reinigungsflüssigkeit hat zudem den Vorteil, dass die schmutzlösende Wirkung der Reinigungsflüssigkeit selbst gesteigert wird. Insbesondere wird das Erwärmen mittels eines Wärmetauschers und/oder durch Dampfinjektion bewirkt.

Vorzugsweise ist das vor dem Absenken im Druckmodulationsraum befindliche Gas überwiegend dampfförmige Reinigungsflüssigkeit. Besonders bevorzugt erfolgt das Absenken des Drucks im Druckmodulationsraum durch ein Kondensieren der dampfförmigen Reinigungsflüssigkeit im Druckmodulationsraum. Durch das Kondensieren der dampfförmigen Reinigungsflüssigkeit kann eine ausreichend schnelle, insbesondere schlagartige, Absenkung des Drucks im Druckmodulationsraum erreicht werden. Das Kondensieren der Reinigungsflüssigkeit bietet zudem den Vorteil, das auch solche Reinigungsflüssigkeiten eingesetzt werden können, die nicht in die Umgebung gelangen sollen. Vorzugsweise ist der Druckmodulationsraum derart oberhalb des zu reinigenden Bereichs angeordnet, dass im Druckmodulationsraum kondensierte Reinigungsflüssigkeit in den zu reinigenden Bereich zurückfließt. Die kondensierte Reinigungsflüssigkeit steht dann auch für einen anschließend durchgeführten weiteren Reinigungszyklus zur Verfügung.

Vorzugsweise wird der Druck im Druckmodulationsraum durch Kühlen des Druckmodulationsraums abgesenkt. Auch durch Kühlen des Druckmodulationsraums kann eine ausreichende Absenkung des Drucks im Druckmodulationsraum realisiert werden. Vorzugsweise wird der Druckmodulationsraum derart gekühlt, dass der Druck im Druckmodulationsraum jedenfalls teilweise durch Kondensieren von dampfförmiger Reinigungsflüssigkeit im Druckmodulationsraum erfolgt.

Vorzugsweise wird der Druckmodulationsraum durch Einsprühen von gekühlter Reinigungsflüssigkeit in den Druckmodulationsraum gekühlt. Dies führt dazu, dass die in dem Druckmodulationsraum vorhandene dampfförmige Reinigungsflüssigkeit an der gekühlten Reinigungsflüssigkeit kondensiert. Hierdurch wird ein abrupter Druckabfall in dem Druckmodulationsraum verursacht, der wiederum die Bildung der Gasblasen auslöst. Insbesondere wird die Reinigungsflüssigkeit beim Einsprühen zerstäubt. Hierdurch wird eine schlagartige Kondensation der dampfförmigen Reinigungsflüssigkeit erreicht.

Vorzugsweise wird der Druckmodulationsraum durch einen Wärmetauscher gekühlt. Die in dem Druckmodulationsraum vorhandene dampfförmige Reinigungsflüssigkeit kondensiert dann an dem Wärmetauscher. Auch durch die Kondensation an dem Wärmetauscher wird ein abrupter Druckabfall in dem Druckmodulationsraum verursacht der wiederum die Entstehung der Gasblasen auslöst.

Gemäß einer bevorzugten Ausführungsform ist vorgesehen, dass der Druck in dem Druckmodulationsraum durch wenigstens eine Pumpe verringert wird. Die Pumpe kann bspw. in dem Druckmodulationsraum vorhandenes Gas zum Absenken des Drucks aus dem Druckmodulationsraum fördern. Beispielsweise fördert die Pumpe das Gas aus dem Druckmodulationsraum in die Umgebung oder in einen gegenüber der Umgebung fluidisch abgeschlossenen Ablassraum. Auch durch die Pumpe kann eine ausreichend schnelle Absenkung des Drucks in dem Druckmodulationsraum realisiert werden. Vorzugsweise wird als Pumpe eine Vakuumpumpe verwendet.

Vorzugsweise wird als Reinigungsflüssigkeit eine mit einem Gas angereicherte Flüssigkeit verwendet. Bei Verwendung einer mit einem Gas angereicherten Flüssigkeit ist der Effekt, dass Gasblasen bei einer Absenkung des Drucks in der Reinigungsflüssigkeit entstehen, besonders ausgeprägt. Infolgedessen kann eine besonders wirksame Reinigung des Wandabschnitts des zu reinigenden Bereichs erreicht werden. Die Verwendung einer mit Gas angereicherten Flüssigkeit ist mit sämtlichen der zuvor erläuterten Methoden zur Absenkung des Drucks im Druckmodulationsraum kombinierbar. Insbesondere ist eine Erwärmung der Reinigungsflüssigkeit bei Verwendung einer mit Gas angereicherten Flüssigkeit nicht notwendig.

Vorzugsweise wird als Reinigungsflüssigkeit eine Wasser umfassende Flüssigkeit verwendet. Dies hat den Vorteil, dass ein Austreten der Reinigungsflüssigkeit in die Umgebung unproblematisch ist. Zudem bietet die Verwendung einer Wasser umfassenden Flüssigkeit als Reinigungsflüssigkeit den Vorteil, dass die Reinigungsflüssigkeit eine ausgeprägte schmutzlösende Wirkung gegenüber anorganischen sowie polaren organischen (z.B. ggü. organischen Verkrustungen wie Proteine, Polysaccharide, Harnstoff) Verschmutzungen aufweist.

Gemäß einer bevorzugten Ausführungsform ist vorgesehen, dass als Reinigungsflüssigkeit eine zumindest ein organisches Lösemittel umfassende Flüssigkeit verwendet wird (dies kann alternativ oder zusätzlich zur eben genannten Wasser umfassenden Flüssigkeit verwendet werden). Dies hat den Vorteil, dass die Reinigungsflüssigkeit eine ausgeprägte schmutzlösende Wirkung gegenüber organischen Verschmutzungen aufweist. Zudem zeichnen sich organische Lösemittel typischerweise durch ihre geringe Oberflächenspannung aus, sodass die Reinigungsflüssigkeit auch in kleine Ritzen des zu reinigenden Wandabschnitts eindringen kann.

Vorzugsweise wird der Druck im Druckmodulationsraum nach dem Absenken wieder erhöht. Durch das Erhöhen des Drucks wird eine Implosion bzw. der schlagartige Kollaps der durch Druckabsenkung entstanden Gasblasen begünstigt. Wie zuvor erwähnt, wird durch die Implosion der Gasblasen die Reinigungswirkung gesteigert. Beispielsweise wird der Druck durch Schließen eines Ablassventils und durch Belüften (oder Zuführen von Flüssigkeit) des Druckmodulationsraums gesteigert. Vorzugsweise werden im Rahmen des Verfahrens mehrere Reinigungszyklen durchgeführt, wobei in jedem der Reinigungszyklen zunächst der Druck im Druckmodulationsraum abgesenkt und anschließend wieder erhöht wird. Die Durchführung mehrerer Reinigungszyklen führt zu einer besonders gründlichen Reinigung des zu reinigenden Wandabschnitts.

Wie bereits erwähnt, so wird auch eine Anlage beschrieben. Die flüssigkeitsführenden Bereiche der Anlage sind mit einer Reinigungsflüssigkeit befüllbar. Die Reinigungsflüssigkeit ist in den flüssigkeitsführenden Bereichen mit einem Druckmodulationsraum fluidisch verbunden oder fluidisch verbindbar. Der Druckmodulationsraum ist zumindest teilweise Teil einer abnehmbar mit der Anlage verbundenen und unabhängig von der Anlage handhabbaren Reinigungsvorrichtung. Beispielsweise ist der Druckmodulationsraum der Reinigungsvorrichtung durch einen Schraubanschluss mit dem zu reinigenden flüssigkeitsführenden Bereich der Anlage fluidisch verbunden oder verbindbar. Außerdem sind Mittel zum Verändern des Drucks im Druckmodulationsraum vorgesehen. Das erfindungsgemäße Verfahren kann in der beschriebenen Anlage durchgeführt werden. Vorteile und Weiterbildungsmöglichkeiten des Verfahrens sind als ebenso in Bezug auf die Anlage beschrieben zu verstehen und umgekehrt sind Vorteile und Weiterbildungsmöglichkeiten der Anlage als ebenso in Bezug auf das Verfahren beschrieben zu verstehen.

Vorzugsweise umfassen die Mittel zumindest ein dem Druckmodulationsraum zugeordnetes Ablassventil, zumindest eine Dosiereinrichtung zum Einsprühen von gekühlter Reinigungsflüssigkeit in den Druckmodulationsraum, zumindest einen Wärmetauscher zum Kühlen des Druckmodulationsraums und/oder zumindest eine Pumpe.

Wie bereits erwähnt, so wird auch ein Verfahren beschrieben.

Das Verfahren dient dem Reinigen von Gegenständen. Das Verfahren umfasst dabei die Schritte:
Platzieren wenigstens eines zu reinigenden Gegenstands in einem Reinigungsraum einer Reinigungseinheit, der mit einer Reinigungsflüssigkeit befüllt ist oder befüllt wird. Der Gegenstand kann also in die Reinigungsflüssigkeit gelegt werden oder die Reinigungsflüssigkeit über den Gegenstand gegeben werden.

Der Reinigungsraumist typischerweise ein druckdicht verschließbarer Raum in der Reinigungseinheit.

Das Verfahren umfasst den Schritt: Absenken des Drucks im Reinigungsraum in dem sich die Reinigungsflüssigkeit und der zu reinigende Gegenstand befinden, so dass Gasblasen in der Reinigungsflüssigkeit entstehen. Durch die Gasblasen wird der zu reinigende Gegenstand gereinigt. Dabei kollabiert insbesondere wobei jedenfalls ein Teil der Gasblasen nach deren Bildung wieder. Insbesondere kann es bei dem Reinigungsverfahren zu Kavitation kommen, also der Bildung und dem schlagartigen Kollaps von Gasblasen.

Mittels dem Verfahren zum Reinigen von Gegenständen können bspw. wiederaufzubereitende (= refurbish) elektronische Geräte (Computer, Monitore, Mobiltelefone...) behandelt werden. Das Verfahren kann hierzu nach den bisher beschriebenen Schritten einen Trocknungsschritt umfassen. Hierfür kann bspw. eine Vakuumtrocknung durchgeführt werden (bspw. bei 1 bar > p > 0, 06 bar) . Die Trocknung kann um eine Wärmezufuhr bspw. mittel Wärmeleitung oder IR Strahlung ergänzt werden um die Energie der Verdampfungsenthalpie zuzuführen. Unempfindliche Teile (mit robuster oder ohne Elektronik) können auch einer Mikrowellenheizung ausgesetzt werden. Die Trocknung kann auch durch Gefriertrocknung erfolgen. Hierzu wird der Tripelpunkt durch entsprechende Druckabsenkung, bspw. unter 0, 06 bar, unterschritten. Es erfolgt ein Übergang vom festen in den gasförmigen Zustand der zu trocknenden Flüssigkeit.

Der Reinigungsraum steht insbesondere mit einem Druckmodulationsraum in fluidischer Verbindung.

Der Druckmodulationsraum kann vor dem Absenken des Drucks jedenfalls teilweise mit Gas befüllt sein. Der Druck im Druckmodulationsraum kann vor dem Absenken den Umgebungsdruck insbesondere übersteigen. Insbesondere kann der Druck im Druckmodulationsraum durch Ablassen von im Druckmodulationsraum befindlichem Gas aus dem Druckmodulationsraum abgesenkt werden. Dabei kann das Gas in die Umgebung oder in einen gegenüber der Umgebung geschlossenen Ablassraum abgelassen werden. Vor dem Ablassen in den Ablassraum kann insbesondere ein Unterdruck im Ablassraum vorliegen.

Die Reinigungsflüssigkeit kann nach dem Befüllen des Reinigungsraums erwärmt werden, insbesondere wobei das Erwärmen mittels eines Wärmetauschers und/oder durch Dampfinjektion bewirkt wird.

Vor dem Absenken kann das im Druckmodulationsraum befindliche Gas überwiegend dampfförmige Reinigungsflüssigkeit sein. Insbesondere kann das Absenken des Drucks im Druckmodulationsraum durch ein, insbesondere schlagartiges, Kondensieren der dampfförmigen Reinigungsflüssigkeit im Druckmodulationsraum erfolgen. Der Druck in dem Druckmodulationsraum kann insbesondere durch Kühlen des Druckmodulationsraums abgesenkt werden. Abkühlen kann bspw. zur Einleitung der Kondensation dampfförmiger Reinigungsflüssigkeit genutzt werden.

Der Druckmodulationsraum kann durch Einsprühen von gekühlter Reinigungsflüssigkeit in den Druckmodulationsraum gekühlt werden. Dabei kann insbesondere die Reinigungsflüssigkeit beim Einsprühen zerstäubt werden. Alternativ oder zusätzlich kann der Druckmodulationsraum durch einen Wärmetauscher gekühlt werden.

Der Druck in dem Druckmodulationsraum kann auch alternativ oder zusätzlich durch eine Pumpe verringert werden.

Als Reinigungsflüssigkeit in dem erfindungsgemäßen Verfahren kann eine mit einem Gas angereicherte Flüssigkeit verwendet werden. Alternativ oder zusätzlich kann als Reinigungsflüssigkeit eine Wasser umfassende Flüssigkeit verwendet werden. Alternativ oder zusätzlich kann als Reinigungsflüssigkeit eine zumindest ein organisches Lösemittel (bspw. Heptan, Oktan, Waschbenzin oder ähnliche bei Umgebungsbedingungen flüssige organische Lösungsmittel) umfassende Flüssigkeit verwendet werden. Auch anorganische Lösungsmittel können als Reinigungsflüssigkeit verwendet werden oder Teil der Reinigungsflüssigkeit sein. Beispiele für derartige anorganische Lösungsmittel sind neben Wasser, flüssige Lösungen umfassend Ammoniak (NH3), Schwefeldioxid (SO2), flüssiger Fluorwasserstoff (HF), Thionyl-(SOCl2) und/oder Sulfonylchlorid (SO2Cl2), Salzsäure (HCl) und/oder Schwefelsäure (H2SO4). Ammoniak (NH3), Schwefeldioxid (SO2), flüssiger Fluorwasserstoff (HF), Thionyl- (SOCl2) und/oder Sulfonylchlorid (SO2Cl2), Salzsäure (HCl) und/oder Schwefelsäure (H2SO4) können alternativ als Reinsubstanzen verwendet werden, welche sich bei ausreichend hohem Druck und/oder niedrigen Temperaturen verflüssigen. Diese Stoffe als Reinsubstanzen und/oder deren Lösungen haben von Wasser abweichende Lösungsmitteleigenschaften, welche entsprechend genutzt werden können.

Die Erfindung wird im Folgenden anhand der Figuren näher beschrieben, wobei gleiche oder funktional gleiche Elemente gegebenenfalls lediglich einmal mit Bezugszeichen versehen sind. Die Beschreibung dient als Beispiel und ist nicht einschränkend zu verstehen.

Es zeigen:
- Figur 1: eine Anlage mit einer Reinigungsvorrichtung,
- Figur 2: eine Anlage mit einer Reinigungsvorrichtung,
- Figur 3: eine Anlage mit einer Reinigungsvorrichtung,
- Figur 4: eine Anlage mit einer Reinigungsvorrichtung,
- Figur 5: eine Anlage mit einer Reinigungsvorrichtung,
- Figur 6: eine Reinigung eines Wandabschnitts der Anlage mittels Gasblasen,
- Figur 7: eine Anlage mit einer Reinigungsvorrichtung und einer Injektionseinrichtung und
- Figur 8: eine Reinigungseinheit mit Reinigungsraum.

Figur 1 zeigt eine Anlage 1 in einer schematischen Darstellung. Die Anlage 1 ist eine allgemein verfahrenstechnische flüssigkeitsführende Anlage, beispielsweise ist die Anlage 1 eine chemische Anlage, lebensmitteltechnische oder eine pharmazeutische Anlage. Die Anlage 1 weist mehrere flüssigkeitsführende Bereiche auf, von denen in Figur 1 lediglich eine Rohrleitung 2 abschnittsweise dargestellt ist. Die Rohrleitung 2 weist eine Rohrwand 3 auf, welche einen Innenraum 4 der Rohrleitung 2 umschließt.

Die Anlage 1 weist eine nur angedeutete Heizeinrichtung 6 auf. Die Heizeinrichtung 6 ist dazu ausgebildet, eine Flüssigkeit in der Rohrleitung 2 zu erwärmen. Beispielsweise ist die Heizeinrichtung 6 als Dampfinjektionseinrichtung 7 ausgebildet. Alternativ dazu ist die Heizeinrichtung 6 beispielsweise als Wärmetauscher ausgebildet.

Der Anlage 1 ist eine Reinigungsvorrichtung 8 zugeordnet. Die Reinigungsvorrichtung 8 ist unabhängig von der Anlage 1 handhabbar und abnehmbar beziehungsweise lösbar mit der Anlage 1 verbunden. Die Reinigungsvorrichtung 8 weist einen Behälter 9 mit einem Druckmodulationsraum 10 auf. Der Druckmodulationsraum 10 ist mit dem Innenraum 4 der Rohrleitung 2 fluidisch verbunden. Vorliegend weist die Anlage 1 eine mit dem Innenraum 4 fluidisch verbundene erste Fluidleitung 11 auf. Die Reinigungsvorrichtung 8 weist eine mit dem Druckmodulationsraum 10 fluidisch verbundene zweite Fluidleitung 12 auf. Die erste Fluidleitung 11 ist mit der zweiten Fluidleitung 12 durch einen lösbaren Fluidanschluss 13 fluidisch verbunden. Der Fluidanschluss 13 ist beispielsweise als Schraubanschluss 13 ausgebildet.

Die Reinigungsvorrichtung 8 weist Mittel 14 zum Verändern des Drucks im Druckmodulationsraum 10 auf. Bei dem in Figur 1 dargestellten Ausführungsbeispiel umfassen die Mittel 14 ein dem Druckmodulationsraum 10 zugeordnetes Ablassventil 15. Das Ablassventil 15 wirkt zwischen dem Druckmodulationsraum 10 und der Umgebung.

Im Folgenden wird mit zusätzlichem Bezug auf Figur 6 ein vorteilhaftes Verfahren zum Reinigen der Anlage 1 mittels der Reinigungsvorrichtung 8 näher erläutert. Figur 6 zeigt hierzu eine vergrößerte Darstellung eines Rohrwandabschnitts 5 der Rohrwand 3 während der Reinigung der Anlage 1 zu aufeinanderfolgenden Zeitpunkten. Wie aus Figur 6 erkenntlich ist, weist der Rohrwandabschnitt 5 der Rohrwand 3 eine Ritze 16 auf. Außerdem weist der Rohrwandabschnitt 5 der Rohrwand 3 zumindest zu Beginn des Verfahrens eine Verschmutzung 17 auf.

Es wird davon ausgegangen, dass die Reinigungsvorrichtung 8 zu Beginn des Verfahrens von der Anlage 1 getrennt ist. Dies ist im Sinne der Erfindung jedoch nicht zwingend. Zunächst wird die Rohrleitung 2 mit einer Reinigungsflüssigkeit 18 befüllt. Die Befüllung kann auch mit bereits angeschlossener Reinigungsvorrichtung 8 erfolgen. Die Reinigungsvorrichtung 8 kann auch Teil der Anlage 1 sein.

Nach dem Befüllen steht die in die Rohrleitung 2 gefüllte Reinigungsflüssigkeit 18 mit dem Rohrwandabschnitt 5 der Rohrwand 3 in Berührkontakt. Wird die in Figur 1 dargestellte Reinigungsvorrichtung 8 zur Reinigung der Anlage 1 eingesetzt, so wird als Reinigungsflüssigkeit 18 beispielsweise eine Wasser umfassende Flüssigkeit verwendet. Vorzugsweise umfasst die Reinigungsflüssigkeit 18 zusätzlich ein Reinigungsmittel wie beispielsweise ein Tensid. Nach dem Befüllen der Rohrleitung 2 mit der Reinigungsflüssigkeit 18 wird der Druckmodulationsraum 10 der Reinigungsvorrichtung 8 mit dem Innenraum 5 der Rohrleitung 2 fluidisch verbunden. Weil die Reinigungsflüssigkeit 18 in dem Innenraum 5 angeordnet ist, ist der Druckmodulationsraum 10 auch mit der Reinigungsflüssigkeit 18 fluidisch verbunden. Alternativ zu der zuvor beschriebenen Vorgehensweise wird zunächst der Druckmodulationsraum 10 mit dem Innenraum 5 der Rohrleitung 2 fluidisch verbunden. Erst anschließend wird die Rohrleitung 2 mit der Reinigungsflüssigkeit 18 befüllt.

Ist die Rohrleitung 2 mit der Reinigungsflüssigkeit 18 befüllt und der Druckmodulationsraum 10 mit der Reinigungsflüssigkeit 18 fluidisch verbunden, so wird die Reinigungsflüssigkeit 18 durch die Heizeinrichtung 6 erwärmt. Das Ablassventil 15 ist dabei geschlossen, sodass der Druckmodulationsraum 10 gegenüber der Umgebung fluidisch abgeschlossen ist. Die Erwärmung der Reinigungsflüssigkeit 18 führt deshalb dazu, dass der Druck in dem Druckmodulationsraum 10 ansteigt und dann den Umgebungsdruck übersteigt. Vorzugsweise wird die Reinigungsflüssigkeit 18 auf eine Temperatur erwärmt, welche die Siedetemperatur der Reinigungsflüssigkeit 18 bei Umgebungsdruck übersteigt. Im Druckmodulationsraum 10 stellt sich ein Sattdampfgleichgewicht ein. "Gesättigte" Flüssigkeit (Flüssigphase) steht dabei vor der Druckpulsation mit gesättigtem Dampf (Gasphase) derselben Substanz im Gleichgewicht. Nach dem nachfolgend noch näher beschriebenen Druckabfall verdampft ein Teil der Flüssigkeit (Spontansieden) in Form von Dampfblasen. Nach dem Ende dieses durch den Druckabfall verursachten Siedevorgangs stellt sich wieder ein neues Sattdampfgleichgewicht ein. Beispielsweise wird die Wasser umfassende Reinigungsflüssigkeit 18 auf eine Temperatur von 120 °C erwärmt. In dem Druckmodulationsraum 10 stellt sich dann bspw. ein Druck mit einem Druckwert von etwa 2,0 bar ein.

Im Anschluss an das Erhöhen des Drucks in dem Druckmodulationsraum 10 wird der Druck in dem Druckmodulationsraum 10 schlagartig abgesenkt. Bei dem in Figur 1 dargestellten Ausführungsbeispiel wird der Druck durch Öffnen des Ablassventils 15 abgesenkt. Ist das Ablassventil 15 geöffnet, so wird das in dem Druckmodulationsraum 10 befindliche Gas aus dem Druckmodulationsraum 10 in die Umgebung abgelassen. Durch das Absenken des Drucks in dem Druckmodulationsraum 10 wird aufgrund der fluidischen Verbindung mit der Reinigungsflüssigkeit 18 auch der Druck der Reinigungsflüssigkeit 18 abgesenkt. Dies führt dazu, dass Gasblasen 19 in der Reinigungsflüssigkeit 18 entstehen. Wie anhand der oberen rechten Abbildung der Figur 6 erkenntlich ist, bilden sich die Gasblasen 19 vermehrt an der Ritze 16 und der Verschmutzung 17. Die Gasblasen 19 haften an der Verschmutzung 17 an und heben die Verschmutzung 17 von dem Rohrwandabschnitt 5 ab. Vorzugsweise wird der Druck im Druckmodulationsraum 10 nach Absenken des Drucks wieder erhöht. Bei dem in Figur 1 hergestellten Ausführungsbeispiel der Reinigungsvorrichtung 8 wird der Druck durch Schließen des Ablassventils 15 und Einbringen von weiterer Reinigungsflüssigkeit 18 erhöht. Durch die Erhöhung des Drucks im Druckmodulationsraum 10 wird auch der Druck in der Reinigungsflüssigkeit 18 erhöht. Dies führt dazu, dass die Gasblasen 19 nach deren Bildung implodieren bzw. kollabieren. Durch den Kollaps der Gasblasen 19 wird die Reinigungswirkung verstärkt. Vorzugsweise werden mehrere Reinigungszyklen im Sinne von Druckpulsationen durchgeführt, in denen der Druck im Druckmodulationsraum 10 abgesenkt und anschließend wieder erhöht wird.

Figur 2 zeigt die Anlage 1 mit der Reinigungsvorrichtung 8 gemäß einem weiteren Ausführungsbeispiel. Bei dem in Figur 2 dargestellten Ausführungsbeispiel der Reinigungsvorrichtung 8 umfassen die Mittel 14 eine Pumpe 20. Eine Saugseite der Pumpe 20 ist mit dem Druckmodulationsraum 10 fluidisch verbunden. Eine Druckseite der Pumpe 20 ist mit der Umgebung fluidisch verbunden. Die Pumpe 20 ist also dazu ausgebildet, ein in dem Druckmodulationsraum 10 befindliches Gas aus dem Druckmodulationsraum 10 in die Umgebung zu fördern. Wird die Anlage 1 durch die in Figur 2 dargestellte Reinigungsvorrichtung 8 gereinigt, so wird der Druck im Druckmodulationsraum 10 durch die Pumpe 20 abgesenkt. Auch dies führt dazu, dass sich die Gasblasen 19 in der Reinigungsflüssigkeit 18 bilden und der Rohrwandabschnitt 5 gereinigt wird. Eine Erwärmung der Reinigungsflüssigkeit 18 durch die Heizeinrichtung 6 ist dabei optional. Vorzugsweise wird der Druck im Druckmodulationsraum 10 nach Absenken des Drucks wieder erhöht. Bei dem in Figur 2 dargestellten Ausführungsbeispiel wird der Druck beispielsweise durch Öffnen eines nicht dargestellten Belüftungsventils erhöht, welches zwischen dem Druckmodulationsraum 10 und der Umgebung wirkt. Auch bei dem in Figur 2 dargestellten Ausführungsbeispiel wird vorzugsweise eine Wasser umfassende Reinigungsflüssigkeit 18 verwendet.

Figur 3 zeigt die Anlage 1 mit der Reinigungsvorrichtung 8 gemäß einem weiteren Ausführungsbeispiel. Bei dem in Figur 3 dargestellten Ausführungsbeispiel umfassen die Mittel 14 zusätzlich zu dem Ablassventil 15 einen Behälter 21 mit einem Ablassraum 22. Das Ablassventil 15 wirkt zwischen dem Druckmodulationsraum 10 und dem Ablassraum 22. Die Mittel 14 umfassen außerdem eine dem Ablassraum 22 zugeordnete Pumpe 23. Eine Saugseite der Pumpe 23 ist mit dem Ablassraum 22 fluidisch verbunden. Eine Druckseite der Pumpe 23 ist mit der Umgebung fluidisch verbunden. Die Pumpe 23 ist dazu ausgebildet, ein in dem Ablassraum 22 befindliches Gas aus dem Ablassraum 22 in die Umgebung zu fördern. Wird die Anlage 1 durch die in Figur 3 dargestellte Reinigungsvorrichtung 8 gereinigt, so wird vor Absenken des Drucks im Druckmodulationsraum 10 der Druck im Ablassraum 22 durch die Pumpe 23 abgesenkt, sodass der Druck im Ablassraum 22 den Druck im Druckmodulationsraum 10 unterschreitet. Anschließend wird das Ablassventil 15 geöffnet. Das im Druckmodulationsraum 10 befindliche Gas wird dann in den Ablassraum 22 abgelassen, was zu einer schlagartigen Absenkung des Drucks im Druckmodulationsraum 10 und in der Reinigungsflüssigkeit 18 führt. Entsprechend bilden sich in der Reinigungsflüssigkeit 18 die Gasblasen 19, wodurch die Rohrwand 3 gereinigt wird. Eine Erwärmung der Reinigungsflüssigkeit 18 durch die Heizeinrichtung 6 ist dabei optional. Vorzugsweise wird der Druck im Druckmodulationsraum 10 nach Absenken des Drucks wieder erhöht. Bei dem in Figur 3 dargestellten Ausführungsbeispiel wird der Druck beispielsweise durch Öffnen eines nicht dargestellten Belüftungsventils erhöht, welches zwischen dem Druckmodulationsraum 10 und der Umgebung wirkt. Die in Figur 3 dargestellte Reinigungsvorrichtung 8 bietet gegenüber der in Figur 2 dargestellten Reinigungsvorrichtung 8 den Vorteil, dass eine weniger leistungsstarke Pumpe 23 eingesetzt werden kann, weil die schlagartige Absenkung des Drucks im Druckmodulationsraum 10 nicht direkt durch den Betrieb der Pumpe 23 erzeugt wird.

Figur 4 zeigt die Anlage 1 mit der Reinigungsvorrichtung 8 gemäß einem weiteren Ausführungsbeispiel. Bei dem in Figur 4 dargestellten Ausführungsbeispiel umfassen die Mittel 14 eine Dosiereinrichtung 24 zum Einsprühen von Flüssigkeit in den Druckmodulationsraum 10. Insbesondere sind mehrere Dosiereinrichtungen 24 vorhanden. Wird die Anlage 1 durch die in Figur 4 dargestellte Reinigungsvorrichtung 8 gereinigt, so wird der Druckmodulationsraum 10 zunächst mit dampfförmiger Reinigungsflüssigkeit 18 angereichert. Hierzu wird die Reinigungsflüssigkeit 18 mittels der Heizeinrichtung 6 vorzugsweise auf eine Temperatur erwärmt, welche geringer ist als die Siedetemperatur der Reinigungsflüssigkeit 18 bei Umgebungsdruck. Der Sattdampfdruck der Reinigungsflüssigkeit 18 in dem Druckmodulationsraum 10 liegt dann unterhalb des Umgebungsdrucks. Anschließend wird mittels der Dosiereinrichtung 24 gekühlte Reinigungsflüssigkeit 25 in den Druckmodulationsraum 10 eingesprüht, wobei die gekühlte Reinigungsflüssigkeit 25 fein zerstäubt wird. Die im Druckmodulationsraum 10 befindliche dampfförmige Reinigungsflüssigkeit 18 kondensiert an der gekühlten Reinigungsflüssigkeit 18, was zu einer schlagartigen Absenkung des Drucks im Druckmodulationsraum 10 führt, sodass die Gasblasen 19 in der Reinigungsflüssigkeit 18 gebildet werden. Vorzugsweise wird der Druck im Druckmodulationsraum 10 nach Absenken des Drucks wieder erhöht. Bei der in Figur 4 dargestellten Reinigungsvorrichtung 8 wird der Druck beispielsweise durch Öffnen eines nicht dargestellten Belüftungsventils erhöht, welches zwischen dem Druckmodulationsraum 10 und der Umgebung wirkt. Es kann auch über eine Pumpe Gas oder Flüssigkeit in den Druckmodulationsraum 10 gepumpt werden, um den Druck zu erhöhen. Die in Figur 4 dargestellte Reinigungsvorrichtung 8 hat den Vorteil, dass die Reinigungsflüssigkeit 18 nicht in die Umgebung gelangt. Insofern ist bei der in Figur 4 dargestellten Reinigungsvorrichtung 8 auch die Verwendung einer zumindest ein organisches Lösemittel umfassenden Reinigungsflüssigkeit 18 unproblematisch. Vorzugsweise ist die Reinigungsvorrichtung 8 derart oberhalb der Rohrleitung 2 angeordnet, dass im Druckmodulationsraum 10 kondensierte Reinigungsflüssigkeit 18 unter Schwerkrafteinwirkung in die Rohrleitung 2 zurückfließt.

Figur 5 zeigt die Anlage 1 mit der Reinigungsvorrichtung 8 gemäß einem weiteren Ausführungsbeispiel. Bei dem in Figur 4 dargestellten Ausführungsbeispiel umfassen die Mittel 14 einen Wärmetauscher 26, der zum Kühlen des Druckmodulationsraums 10 ausgebildet ist. Wird die Anlage 1 durch die in Figur 5 dargestellte Reinigungsvorrichtung 8 gereinigt, so wird der Druckmodulationsraum 10 zunächst mit dampfförmiger Reinigungsflüssigkeit 18 angereichert. Hierzu wird die Reinigungsflüssigkeit 18 mittels der Heizeinrichtung 6 vorzugsweise auf eine Temperatur erwärmt, welche geringer ist als die Siedetemperatur der Reinigungsflüssigkeit 18 bei Umgebungsdruck. Der Sattdampfdruck der Reinigungsflüssigkeit 18 in dem Druckmodulationsraum 10 liegt dann unterhalb des Umgebungsdrucks. Anschließend wird der Druckmodulationsraum 10 durch den Wärmetauscher 26 schlagartig gekühlt. Die in dem Druckmodulationsraum 10 befindliche dampfförmige Reinigungsflüssigkeit 18 kondensiert an dem gekühlten Wärmetauscher 26, was zu einer schlagartigen Absenkung des Drucks im Druckmodulationsraum 10 führt, sodass die Gasblasen 19 in der Reinigungsflüssigkeit 18 gebildet werden. Vorzugsweise wird der Druck im Druckmodulationsraum 10 nach Absenken des Drucks wieder erhöht. Bei der in Figur 5 dargestellten Reinigungsvorrichtung 8 wird der Druck beispielsweise durch Öffnen eines nicht dargestellten Belüftungsventils erhöht, welches zwischen dem Druckmodulationsraum 10 und der Umgebung wirkt. Auch die in Figur 5 dargestellte Reinigungsvorrichtung 8 hat den Vorteil, dass ein Gelangen der Reinigungsflüssigkeit 18 in die Umgebung vermieden werden kann. Vorzugsweise ist die Reinigungsvorrichtung 8 derart oberhalb der Rohrleitung 2 angeordnet, dass im Druckmodulationsraum 10 kondensierte Reinigungsflüssigkeit 18 in die Rohrleitung 2 zurückfließt.

Bei den in den Figuren 1 bis 5 dargestellten Ausführungsbeispielen ist der Druckmodulationsraum 10 stets Teil der unabhängig von der Anlage 1 handhabbaren Reinigungsvorrichtung 8.

Figur 7 zeigt eine Anlage 1 mit einer Injektionseinrichtung 27. Die Injektionseinrichtung 27 ist über einer Leitung 28 und ein Ventil 29 mit dem Ablassraum 22 verbunden. Das Gas, welches beim Druckabsenken aus dem Druckmodulationsraum 10 in den Ablassraum 22 abgelassen wurde, kann über die Leitung 28 und das Ventil 29 einem Verdichter 30 zugeführt werden. Von dem Verdichter 30 aus wird es in Verdichteter Form der Injektionseinrichtung 27 zugeführt, über welche es wieder in die Rohrleitung 2 eingespeist werden kann, wobei es sich aufgrund der vorigen Verdichtung wieder in der Reinigungsflüssigkeit löst und der Druck in der Rohrleitung 2 und dem Druckmodulationsraum 10 wieder steigt. Dabei wird das Ventil 15 zum Ablassraum 22 hin geschlossen, um einen Abfall des Drucks zu verhindern.

Fig. 8 illustriert ein Verfahren das dem Reinigen von Gegenständen 32 (bspw. Elektronik-Komponenten) dient. Die zu reinigenden Gegenstände 32 wurden in einem Reinigungsraum 34 einer Reinigungseinheit 36 platziert. Der Reinigungsraum 34 ist mit einer Reinigungsflüssigkeit 38 befüllt. Die Gegenstände 32 befinden sich, wie in Fig. 8 illustriert, also in der Reinigungsflüssigkeit. Der Reinigungsraum 34 ist druckdicht und verschließbar. Der Reinigungsraum 34 ist über ein Ventil 48 mit einem Druckmodulationsraum 10 fluidisch verbunden.

Das Verfahren umfasst den Schritt 42: Platzieren wenigstens eines zu reinigenden Gegenstands 32 in dem Reinigungsraum 34.

Das Verfahren umfasst den Schritt 44: Absenken des Drucks im Reinigungsraum 34 in dem sich die Reinigungsflüssigkeit 38 und die zu reinigenden Gegenstände befinden. Dabei entstehen Gasblasen 40 in der Reinigungsflüssigkeit 38. Durch die Gasblasen 40 werden die zu reinigenden Gegenstände 32 gereinigt. Dabei kollabiert insbesondere wobei jedenfalls ein Teil der Gasblasen 40 nach deren Bildung wieder. Insbesondere kann es bei dem Reinigungsverfahren zu Kavitation kommen, also der Bildung und dem schlagartigen Kollaps von Gasblasen 40.

Das Verfahren umfasst im vorliegenden Beispiel weiter den Schritt 46: Trocknen der Gegenstände, bspw. mittel IR-Strahlung, Mikrowellenstrahlung und/oder Wärmeleitung und/oder Gefriertrocknen.

Die Reinigungsflüssigkeit 38 kann wie die bereits erläuterte Reinigungsflüssigkeit 18 ausgebildet sein. Insbesondere kann sie ein organisches Lösungsmittel und eine darin gelöste flüchtige Komponente umfassen.

## Patentansprüche

1. Verfahren zum Reinigen von Wandabschnitten (5) flüssigkeitsführender Bereiche (2), die als Rohrleitungen (2) und/oder Armaturen, einer, insbesondere verfahrenstechnischen, chemischen, lebensmitteltechnischen oder pharmazeutischen, Anlage (1) ausgeführt sind, wobei
wenigstens ein zu reinigender flüssigkeitsführender Bereich (2) der Anlage (1) mit einer Reinigungsflüssigkeit (18) befüllt wird,
wobei der mit Reinigungsflüssigkeit (18) befüllte zu reinigende Bereich (2) in fluidischer Verbindung mit einem Druckmodulationsraum (10) steht,
wobei
dem Befüllen mit Reinigungsflüssigkeit (18) nachfolgend, der Druck in dem Druckmodulationsraum (10) abgesenkt wird, so dass sich durch die fluidische Verbindung mit der Reinigungsflüssigkeit (18) in dem zu reinigenden Bereich (2) der Druck der Reinigungsflüssigkeit (18) absenkt und Gasblasen (19) in der Reinigungsflüssigkeit (18) entstehen, durch welche der Wandabschnitt (5) des zu reinigenden Bereichs (2) gereinigt wird, insbesondere wobei jedenfalls ein Teil der Gasblasen (19) nach deren Bildung wieder kollabiert, insbesondere wobei die Gasblasen (19) durch Spontansieden entstehen, das durch die Drucksenkung verursacht ist, und/oder wobei die Gasblasen (19) durch Ausgasen einer in der Reinigungsflüssigkeit (18) gelösten Substanz entstehen, wobei das Ausgasen durch die Drucksenkung verursacht ist, **dadurch gekennzeichnet, dass** der Druckmodulationsraum (10) jedenfalls teilweise in einer unabhängig von der Anlage (1) handhabbaren Reinigungsvorrichtung (8) bereitgestellt wird.

2. Verfahren nach einem der vorhergehenden Ansprüche, **dadurch gekennzeichnet, dass** der Druckmodulationsraum (10) vor dem Absenken des Drucks jedenfalls teilweise mit Gas befüllt ist.

3. Verfahren nach einem der vorhergehenden Ansprüche, **dadurch gekennzeichnet, dass** der Druck im Druckmodulationsraum (10) vor dem Absenken den Umgebungsdruck übersteigt.

4. Verfahren nach einem der Ansprüche 2 und 3,
**dadurch gekennzeichnet, dass** der Druck im Druckmodulationsraum (10) durch Ablassen von im Druckmodulationsraum (10) befindlichen Gas aus dem Druckmodulationsraum (10) abgesenkt wird, insbesondere wobei das Gas in die Umgebung oder in einen gegenüber der Umgebung geschlossenen Ablassraum (22) abgelassen wird, insbesondere wobei vor dem Ablassen in den Ablassraum (22) ein Unterdruck im Ablassraum vorliegt.

5. Verfahren nach einem der vorhergehenden Ansprüche, **dadurch gekennzeichnet, dass** die Reinigungsflüssigkeit (18) nach dem Befüllen des zu reinigenden Bereichs (2) erwärmt wird, insbesondere wobei das Erwärmen mittels eines Wärmetauschers und/oder durch Dampfinjektion bewirkt wird.

6. Verfahren nach einem der Ansprüche 2 bis 5,
**dadurch gekennzeichnet, dass** das vor dem Absenken im Druckmodulationsraum (10) befindliche Gas überwiegend dampfförmige Reinigungsflüssigkeit (18) ist, insbesondere wobei das Absenken des Drucks im Druckmodulationsraum (10) durch ein, insbesondere schlagartiges, Kondensieren der dampfförmigen Reinigungsflüssigkeit (18) im Druckmodulationsraum (10) erfolgt.

7. Verfahren nach einem der vorhergehenden Ansprüche, **dadurch gekennzeichnet, dass** der Druck in dem Druckmodulationsraum (10) durch Kühlen des Druckmodulationsraums (10) abgesenkt wird.

8. Verfahren nach Anspruch 7, **dadurch**
**gekennzeichnet, dass** der Druckmodulationsraum (10) durch Einsprühen von gekühlter Reinigungsflüssigkeit (25) in den Druckmodulationsraum (10) gekühlt wird, insbesondere wobei die Reinigungsflüssigkeit (25) beim Einsprühen zerstäubt wird.

9. Verfahren nach Anspruch 7 oder 8, **dadurch**
**gekennzeichnet, dass** der Druckmodulationsraum (10) durch einen Wärmetauscher (26) gekühlt wird.

10. Verfahren nach einem der vorhergehenden Ansprüche, **dadurch gekennzeichnet, dass** der Druck in dem Druckmodulationsraum (10) durch eine Pumpe (20) verringert wird.

11. Verfahren nach einem der vorhergehenden Ansprüche, **dadurch gekennzeichnet, dass** als Reinigungsflüssigkeit (18) eine mit einem Gas angereicherte Flüssigkeit verwendet wird.

12. Verfahren nach einem der vorhergehenden Ansprüche, **dadurch gekennzeichnet, dass** als Reinigungsflüssigkeit (18) eine Wasser umfassende Flüssigkeit verwendet wird und/oder dass als Reinigungsflüssigkeit (18) eine zumindest ein organisches Lösemittel umfassende Flüssigkeit verwendet wird.

13. Verfahren nach einem der vorhergehenden Ansprüche, **dadurch gekennzeichnet, dass** der Druck im Druckmodulationsraum (10) nach dem Absenken wieder erhöht wird, insbesondere um einen Kollaps der durch Druckabsenkung entstanden Gasblasen (19) zu begünstigen.

## Claims

1. Method for cleaning wall portions (5) of liquid-conducting regions (2) which are designed as pipelines (2) and/or fittings of an installation (1), in particular a processing, chemical, food or pharmaceutical installation, wherein
at least one liquid-conducting region (2) to be cleaned of the installation (1) is filled with a cleaning liquid (18),
wherein the region (2) to be cleaned, which is filled with cleaning liquid (18), is fluidically connected to a pressure modulation chamber (10),
wherein,
after filling with the cleaning liquid (18), the pressure in the pressure modulation chamber (10) is reduced, so that, by means of the fluidic connection to the cleaning liquid (18) in the region (2) to be cleaned, the pressure of the cleaning liquid (18) reduces and gas bubbles (19) are formed in the cleaning liquid (18), by means of which the wall portion (5) of the region (2) to be cleaned is cleaned, in particular wherein at least some of the gas bubbles (19) collapse again after their formation, in particular wherein the gas bubbles (19) are formed by spontaneous boiling caused by the pressure reduction, and/or wherein the gas bubbles (19) are formed by outgassing of a substance dissolved in the cleaning liquid (18), wherein the outgassing is caused by the pressure reduction, **characterized in that** the pressure modulation chamber (10) is provided at least partially in a cleaning device (8) that can be handled independently of the installation (1).

2. Method according to any of the preceding claims, **characterized in that,** prior to the pressure reduction, the pressure modulation chamber (10) is at least partially filled with gas.

3. Method according to any of the preceding claims, **characterized in that,** prior to the reduction, the pressure in the pressure modulation chamber (10) exceeds the ambient pressure.

4. Method according to any of claims 2 and 3, **characterized in that** the pressure in the pressure modulation chamber (10) is reduced by discharging gas located in the pressure modulation chamber (10) from the pressure modulation chamber (10), in particular wherein the gas is discharged into the environment or into a discharge chamber (22) that is closed with respect to the environment, in particular wherein, prior to discharging into the discharge chamber (22), a negative pressure is present in the discharge chamber.

5. Method according to any of the preceding claims, **characterized in that,** after the region (2) to be cleaned is filled, the cleaning liquid (18) is heated, in particular wherein the heating is brought about by means of a heat exchanger and/or by steam injection.

6. Method according to any of claims 2 to 5, **characterized in that,** prior to the reduction, the gas located in the pressure modulation chamber (10) is predominantly vaporous cleaning liquid (18), in particular wherein the pressure in the pressure modulation chamber (10) is reduced by means of an, in particular sudden, condensation of the vaporous cleaning liquid (18) in the pressure modulation chamber (10).

7. Method according to any of the preceding claims, **characterized in that** the pressure in the pressure modulation chamber (10) is reduced by cooling the pressure modulation chamber (10).

8. Method according to claim 7, **characterized in that** the pressure modulation chamber (10) is cooled by means of spraying cooled cleaning liquid (25) into the pressure modulation chamber (10), in particular wherein the cleaning liquid (25) is atomized during spraying.

9. Method according to claim 7 or 8, **characterized in that** the pressure modulation chamber (10) is cooled by means of a heat exchanger (26).

10. Method according to any of the preceding claims, **characterized in that** the pressure in the pressure modulation chamber (10) is reduced by means of a pump (20).

11. Method according to any of the preceding claims, **characterized in that** a liquid enriched with a gas is used as the cleaning liquid (18).

12. Method according to any of the preceding claims, **characterized in that** a water-containing liquid is used as the cleaning liquid (18) **and/or in that** a liquid comprising at least one organic solvent is used as the cleaning liquid (18).

13. Method according to any of the preceding claims, **characterized in that** the pressure in the pressure modulation chamber (10) is increased again after the reduction, in particular in order to encourage the gas bubbles (19) formed by the pressure reduction to collapse.

## Revendications

1. Procédé pour le nettoyage de sections de paroi (5) de zones (2) conduisant des liquides, lesquelles zones sont réalisées sous forme de conduites tubulaires (2) et/ou de robinetteries, d'une installation (1), en particulier technique, chimique, alimentaire ou pharmaceutique, dans lequel
au moins une zone (2) de l'installation (1) conduisant des liquides et à nettoyer est remplie d'un liquide de nettoyage (18),
dans lequel la zone (2) à nettoyer remplie de liquide de nettoyage (18) est en liaison fluidique avec un espace de modulation de pression (10),
dans lequel
la pression dans l'espace de modulation de pression (10) est abaissée après le remplissage avec le liquide de nettoyage (18), de sorte que la pression du liquide de nettoyage (18) est abaissée par la liaison fluidique avec le liquide de nettoyage (18) dans la zone (2) à nettoyer et que des bulles de gaz (19) se forment dans le liquide de nettoyage (18), au moyen desquelles la section de paroi (5) de la zone (2) à nettoyer est nettoyée, en particulier dans lequel une partie des bulles de gaz (19) s'affaissent à nouveau après leur formation, en particulier dans lequel les bulles de gaz (19) se forment par ébullition spontanée, laquelle est provoquée par l'abaissement de la pression, et/ou dans lequel les bulles de gaz (19) se forment par dégazage d'une substance dissoute dans le liquide de nettoyage (18), dans lequel le dégazage est provoqué par l'abaissement de la pression, **caractérisé en ce que** l'espace de modulation de pression (10) est fourni partiellement dans un dispositif de nettoyage (8) pouvant être manipulé indépendamment de l'installation (1).

2. Procédé selon l'une des revendications précédentes,
**caractérisé en ce que** l'espace de modulation de pression (10) est partiellement rempli de gaz avant l'abaissement de la pression.

3. Procédé selon l'une des revendications précédentes,
**caractérisé en ce que** la pression dans l'espace de modulation de pression (10) est supérieure à la pression ambiante avant l'abaissement.

4. Procédé selon l'une des revendications 2 et 3, **caractérisé en ce que** la pression dans l'espace de modulation de pression (10) est abaissée par évacuation du gaz se trouvant dans l'espace de modulation de pression (10) hors de l'espace de modulation de pression (10), en particulier dans lequel le gaz est évacué dans l'environnement ou dans un espace d'évacuation (22) fermé par rapport à l'environnement, en particulier dans lequel une dépression est présente dans l'espace d'évacuation avant l'évacuation dans l'espace d'évacuation (22).

5. Procédé selon l'une des revendications précédentes,
**caractérisé en ce que** le liquide de nettoyage (18) est chauffé après le remplissage de la zone (2) à nettoyer, en particulier dans lequel le chauffage est réalisé au moyen d'un échangeur de chaleur et/ou par injection de vapeur.

6. Procédé selon l'une des revendications 2 à 5, **caractérisé en ce que** le gaz se trouvant dans l'espace de modulation de pression (10) avant l'abaissement est principalement du liquide de nettoyage (18) à l'état de vapeur, en particulier dans lequel l'abaissement de la pression dans l'espace de modulation de pression (10) est effectué par une condensation, en particulier par à-coups, du liquide de nettoyage (18) à l'état de vapeur dans l'espace de modulation de pression (10).

7. Procédé selon l'une des revendications précédentes,
**caractérisé en ce que** la pression dans l'espace de modulation de pression (10) est abaissée par refroidissement de l'espace de modulation de pression (10).

8. Procédé selon la revendication 7, **caractérisé en ce que** l'espace de modulation de pression (10) est refroidi par pulvérisation de liquide de nettoyage (25) refroidi dans l'espace de modulation de pression (10), en particulier dans lequel le liquide de nettoyage (25) est vaporisé lors de la pulvérisation.

9. Procédé selon la revendication 7 ou 8, **caractérisé en ce que** l'espace de modulation de pression (10) est refroidi par un échangeur de chaleur (26).

10. Procédé selon l'une des revendications précédentes,
**caractérisé en ce que** la pression dans l'espace de modulation de pression (10) est réduite par une pompe (20).

11. Procédé selon l'une des revendications précédentes,
**caractérisé en ce qu'**est utilisé comme liquide de nettoyage (18) un liquide enrichi en gaz.

12. Procédé selon l'une des revendications précédentes,
**caractérisé en ce qu'**est utilisé comme liquide de nettoyage (18) un liquide comprenant de l'eau **et/ou en ce qu'**est utilisé comme liquide de nettoyage (18) un liquide comprenant au moins un solvant organique.

13. Procédé selon l'une des revendications précédentes,
**caractérisé en ce que** la pression dans l'espace de modulation de pression (10) est à nouveau augmentée après l'abaissement, en particulier pour favoriser un affaissement des bulles de gaz (19) formées par l'abaissement de la pression.
